# EUROPÄISCHE PATENTSCHRIFT

(11) **EP 0 407 632 B1**
(45) Veröffentlichungstag und Bekanntmachung des Hinweises auf die Patenterteilung: **03.03.1993**
(21) Anmeldenummer: 89112630.2
(22) Anmeldetag: 11.07.1989
(51) Int. Cl.: B28B 21/24, B28B 21/94

(54) **Verfahren zur Herstellung von Betonrohren und Rohrpresse zur Durchführung des Verfahrens**
Process for making concrete pipes and press therefor
Procédé de fabrication de tuyaux en béton et presse pour la mise en oeuvre du procédé

(43) Veröffentlichungstag der Anmeldung: 16.01.1991
(73) Patentinhaber: Kern, Gregor, D-76661 Philippsburg (DE)
(72) Erfinder: Kern, Gregor, D-76661 Philippsburg (DE)
(74) Vertreter: Meyer-Roedern, Giso, Dr.

(56) Entgegenhaltungen:
- DE-A- 3 115 985
- DE-B- 1 074 478
- FR-A- 1 035 508
- FR-A- 1 589 664
- US-A- 1 838 546
- US-A- 2 220 975
- SOVIET INVENTIONS ILLUSTRATED, Woche C28, 20. August 1980, Zusammenfassung Nr. G0474C/28, Derwent Publications Ltd, London, GB

## Beschreibung

Die Erfindung betrifft ein Verfahren zur Herstellung von Betonrohren in einer Rohrpresse mit einer als Schalung dienenden Rohrform, die mit einem in deren Längsachse angeordneten rotierenden Rollenkopf durchfahren und der Beton mit an dem Rollenkopf vorgesehenen Preßrollen gewalzt und gepreßt und mit einem den Preßrollen als Teil des Rollenkopfes nachgeordneten Glättzylinder geglättet wird, wobei dem noch feuchten Beton an der Innenwand des Betonrohres ein Imprägnierungsmittel über den Rollenkopf unter Druck zugeführt wird.

Desweiteren betrifft die Erfindung eine Rohrpresse zur Herstellung von Betonrohren mit einer als Schalung dienenden Rohrform, mit einem an einer Welle rotierenden und in der Längsachse der Rohrform auf- und abwärtsbewegbaren Rollenkopf, der den Beton walzende und pressende Preßrollen, einen diesen nachgeordneten, den gewalzten und gepreßten Beton glättenden Glättzylinder und eine Leitung aufweist, durch die dem noch feuchten Beton an der Innenwand des Betonrohres ein Imprägnierungsmittel unter Druck zuführbar ist.

Die Herstellung von Betonrohren im Walz-Preßverfahren läßt immer noch zu wünschen übrig, vor allem was die Qualitätskonstanz betrifft. Zudem wird durch zunehmende Verunreinigung der Gewässer die chemische Belastung wasserführender Rohre immer größer. Hier werden bereits in kritischen Fällen Rohre mit säurefesten Kacheln belegt oder es werden gebogene Kunststoffplatten im Rüttelverfahren in die Rohrinnenwand eingearbeitet. Für normal gefertigte Betonrohre werden auch oft durch Spritzen, Streichen oder Spachteln nachträglich Schutzschichten aufgebracht. Die nachträgliche Aufbereitung und Imprägnierung dieser Rohre hat sich als zeitaufwendig erwiesen, ist insbesonders bei engen Rohren äußerst schwierig und brachte nur Teilerfolge, da das bereitS ausgehärtete Betonrohr die nachträglich aufgebrachten Dichtungsmittel nur in geringem Umfange annimmt.

Ein Verfahren und eine Rohrpresse der eingangs genannten Art sind aus der SU-A-688 342 bekannt. Diese Druckschrift beschreibt die Herstellung von Betonrohren im Walz-Preßverfahren unter Verwendung von Preßrollen und eines den Preßrollen nachgeordneten Glättzylinders. Es wird Wasser in den Arbeitsbereich der Preßrollen gebracht, um die innere Oberfläche des Rohres beim Pressen zu befeuchten.

Die DE-A-31 15 985 beschreibt die Innenauskleidung von bereits ausgeformten und ausgehärteten Betonrohren mit Kunststoff o. dgl. Der fließfähige Kunststoff wird über einen Aufbereitungs- und Austragzylinder auf die Rohrinnenwand aufgebracht, mit einem Ziehkopf ausgestrichen und mit einem Glättring geglättet.

Aufgabe der Erfindung ist es, ein Verfahren der eingangs genannten Art zu entwickeln, das Rohre ergibt, deren nach innen gewandte Oberfläche weitgehend flüssigkeitsdicht ist und eine hohe Abriebfestigkeit aufweist. Ferner soll eine Rohrpresse der eingangs genannten Art angegeben werden,mit deren Hilfe dieses Verfahren unmittelbar in einem Arbeitsgang bei der Herstellung von Betonrohren angewandt werden kann.

Diese Aufgabe wird verfahrensmäßig dadurch gelöst, daß Imprägnierungsmittel über den Glättzylinder in den damit schon zum Teil geglätteten Beton unter so hohem Druck eingebracht wird, daß es ca. 10 mm tief in die Innenwandung des Betonrohres eindringt und sich nach dem Aushärten des Betonrohres eine korrosionsbeständige und abriebfeste Schutzschicht ergibt.

Bei der erwähnten Rohrpresse ist innerhalb der Welle von ihrem oberen Ende bis etwa zur mittleren Höhe des Glättzylinders mindestens ein Rohr geführt, das sich an seinem unteren Ende in mehrere Verteilerleitungen teilt, die radial zur Wandung des Glättzylinders verlaufen und freie Austritte aufweisen. Das Imprägnierungsmittel läßt sich durch das Rohr und die Verteilerleitungen in den mit dem Glättzylinder schon zum Teil geglätteten Beton unter so hohem Druck einbringen, daß es ca. 10 mm tief in die Innenwandung des Betonrohres eindringt und sich nach dem Aushärten des Betonrohres eine korrosionsbeständige und abriebfeste Schutzschicht ergibt.

Mit dem erfindungsgemäßen Verfahren ist es möglich, die korrosionsbeständige und abriebfeste Schicht auf der Innenseite eines Betonrohres schon während der Herstellung des Rohres, also in einem Zustand, in dem Der Beton noch nicht ausgehärtet ist, einzubringen. Mit Hilfe ihres Druckes dringt die Imprägnierflüssigkeit mindestens 10 mm tief in die Betonmasse ein und härtet dort zusammen mit dem Beton vollständig aus. Die auf diese Weise hergestellte Schutzschicht besitzt eine Stärke und Gleichmäßigkeit, wie sie von den nachträglich, d.h. nach dem Aushärten imprägnierten Betonrohren nicht bekannt ist. Aufgrund ihrer Dicke wirkt die Schutzschicht nach dem Aushärten noch als zusätzliche Verstärkung des Betonrohres. Das ist ein zusätzlicher Vorteil des erfindungsgemäßen Imprägnierverfahrens, der von den früher angewandten Imprägnierverfahren her nicht bekannt ist.

Die Erfindung wird nachfolgend anhand eines in der Zeichnung dargestellten Ausführungsbeispieles für eine Rohrpresse näher beschrieben und erläutert.

Die Rohrpresse nach dem Ausführungsbeispiel weist eine senkrecht stehende Rohrform 1 auf, in deren Längsachse eine sich im Gegenuhrzeigersinn drehende Welle 2 angeordnet ist. Die Welle 2 führt von einem in einem Getriebe 3 angeordneten Zahnrad 4 zu einem Glättzylinder 5, der zusammen mit Pressrollen 6 einen Rollenkopf der Rohrpresse bildet.

Die Welle 2 ist von einer Außenwelle 7 umgeben, die sich im Uhrzeigersinn dreht und von einem Zahnrad 8 im Getriebe 3 zu den beiden oberen Preßrollen 6 führt. Durch die Welle 2 ist ein Rohr 9 geführt, das mit seinem oberen Ende aus dem Getriebe 3 herausragt und dort durch eine Drehvorrichtung 10 verschlossen ist, während das untere Ende des Rohres 9 etwa in der mittleren Höhe des Innenraumes des Glättzylinders 5 sich in ein radial nach außen gehendes Leitungsnetz verzweigt. Die Anzahl der Verteilerleitungen 11 hängt vom Durchmesser des Glättzylinders 5 ab und beträgt im Mittel 4-8 Verteilerleitungen. Bei Glättzylindern mit größerem Durchmesser können selbstverständlich mehr Verteilerleitungen vorgesehen werden. Die Verteilerleitungen 11 münden an der Mantelfläche des Glättzylinders 5 in Vorspanndüsen 13, die in einem entlang des Umfanges des Glättzylinders verlaufenden Ringkanal liegen.

Die Rohrpresse arbeitet in folgender Weise:
Gleichzeitig mit dem Beginn des Einfüllens des Betons in die Rohrform 1, der von den Pressrollen 6 verdichtet und von dem Glättzylinder 5 an der Innenwandung des Betonrohres geglättet wird, wird mittels einer Zuführungsleitung 12 über die Drehvorrichtung 10 eine Kunstharzlösung als Imprägniermittel für den Beton in das Rohr 9 gegeben und unter Druck bis zu den Vorspanndüsen im Ringkanal des Glättzylinders 5 geführt. Von den Vorspanndüsen verteilt sich die Kunstharzlösung im Ringkanal über den gesamten Umfang des Glättzylinders 5 und dringt in den teilweise schon geglätteten, aber noch feuchten Beton ein. Der Arbeitsdruck im Rohr 9 und in den Verteilerleitungen 11 ist so eingestellt, daß die Kunstharzlösung mindestens 10 mm tief in das Betonrohr eindringen kann. Durch Veränderung des Arbeitsdruckes lassen sich geringere oder größere Eindringtiefen einstellen.

Sollte das Rohr 9 im Laufe der Betriebszeit verstopfen, so kann es nach oben aus der Welle 2 herausgezogen werden und durch ein neues Rohr ersetzt werden.

## Patentansprüche

1. Verfahren zur Herstellung von Betonrohren in einer Rohrpresse mit einer als Schalung dienenden Rohrform (1), die mit einem in deren Längsachse angeordneten rotierenden Rollenkopf (5, 6) durchfahren und der Beton mit an dem Rollenkopf (5, 6) vorgesehenen Preßrollen (6) gewalzt und gepreßt und mit einem den Preßrollen (6) als Teil des Rollenkopfes (5, 6) nachgeordneten Glättzylinder (5) geglättet wird, wobei dem noch feuchten Beton an der Innenwand des Betonrohres ein Imprägnierungsmittel über den Rollenkopf (5, 6) unter Druck zugeführt wird, dadurch gekennzeichnet, daß Imprägnierungsmittel über den Glättzylinder (5) in den damit schon zum Teil geglätteten Beton unter so hohem Druck eingebracht wird, daß es ca. 10 mm tief in die Innnenwandung des Betonrohres eindringt und sich nach dem Aushärten des Betonrohres eine korrosionsbeständige und abriebfeste Schutzschicht ergibt.

2. Verfahren nach Anspruch 1, dadurch gekennzeichnet, daß als Imprägnierungsmittel eine kunstharzähnliche Flüssigkeit verwendet wird.

3. Rohrpresse zur Herstellung von Betonrohren mit einer als Schalung dienenden Rohrform (1), mit einem an einer Welle (2) rotierenden und in der Längsachse der Rohrform (1) auf- und abwärtsbewegbaren Rollenkopf (5, 6), der den Beton walzende und pressende Pressrollen (6), einen diesen nachgeordneten, den gewalzten und gepressten Beton glättenden , Glättzylinder (5) und eine Leitung aufweist, durch die dem noch feuchten Beton an der Innenwand des Betonrohres ein Imprägnierungsmittel unter Druck zuführbar ist, dadurch gekennzeichnet, daß innerhalb der Welle (2) von ihrem oberen Ende bis etwa zur mittleren Höhe des Glättzylinders (5) mindestens ein Rohr (9) geführt ist, das sich an seinem unteren Ende in mehrere Verteilerleitungen (11) teilt, die radial zur Wandung des Glättzylinders (5) verlaufen und freie Austritte aufweisen, und daß das Imprägnierungsmittel durch das Rohr (9) und die Verteilterleitungen (11) in den mit dem Glättzylinder (5) schon zum Teil geglätteten Beton unter so hohem Druck einbringbar ist, daß es ca. 10 mm tief in die Innenwandung des Betonrohres eindringt und sich nach dem Aushärten des Betonrohres eine korrosionsbeständige und abriebfeste Schutzschicht ergibt.

4. Rohrpresse nach Anspruch 3, dadurch gekennzeichnet, daß das Rohr (9) aus der Welle (2) herausziehbar ist.

5. Rohrpresse nach Anspruch 3 oder 4, dadurch gekennzeichnet, daß am oberen Ende des Rohres (9) eine Drehvorrichtung (10) angeordnet ist, die das Imprägnierungsmittel durch das Rohr (9) drückt.

6. Rohrpresse nach einem der Ansprüche 3 bis 5, dadurch gekennzeichnet, daß der Glättzylinder (5) an seiner Wandung einen entlang seines Umfanges verlaufenden Ringkanal aufweist, in den die Verteilerleitungen (11) des Rohres (9) münden.

## Claims

1. Method of producing concrete pipes in a pipe press, having a pipe form (1) which serves as a shuttering and through which a rotating roll head (5, 6) which is arranged in the longitudinal axis thereof runs, and the concrete is rolled and pressed, by means of pressing rollers (6) which are provided on the roll head (5, 6), and smoothed by means of a smoothing cylinder (5) which is arranged downstream of the pressing rollers (6) as part of the roll head (5, 6), an impregnation medium being supplied under pressure by way of the roll head (5, 6) to the still-moist concrete at the inner wall of the concrete pipe, characterized in that impregnation medium is introduced by way of the smoothing cylinder (5) into the concrete which is thus already partially smoothed at a level of pressure such that it penetrates to a depth of approximately 10 mm into the inner wall of the concrete pipe and, after the concrete pipe has cured, a corrosion-resistant and abrasion-resistant protective layer is produced.

2. Method according to Claim 1, characterized in that fluid similar to a synthetic resin is used as the impregnation medium.

3. Pipe press for producing concrete pipes, having a pipe form (1) which serves as a shuttering, having a roll head (5, 6), which rotates on a shaft (2), can be moved up and down along the longitudinal axis of the pipe form (1) and has: pressing rollers (6) which roll and press the concrete; a smoothing cylinder (5) which is arranged downstream of the pressing rollers (6) and which smooths the rolled and pressed concrete; and a line through which an impregnation medium can be supplied under pressure to the still-moist concrete at the inner wall of the concrete pipe, characterized in that there is guided within the shaft (2), from its upper end approximately as far as the middle height of the smoothing cylinder (5), at least one pipe (9) which is divided at its lower end into a plurality of distributor lines (11) which run radially with respect to the wall of the smoothing cylinder (5) and have free outlets, and in that the impregnation medium can be introduced through the pipe (9) and the distributor lines (11) into the concrete which has already been partially smoothed by the smoothing cylinder (5) at a level of pressure such that it penetrates to a depth of approximately 10 mm into the inner wall of the concrete pipe and, after the concrete pipe has cured, a corrosion-resistant and abrasion-resistant protective layer is produced.

4. Pipe press according to Claim 3, characterized in that the pipe (9) can be withdrawn from the shaft (2).

5. Pipe press according to Claim 3 or 4, characterized in that there is arranged at the upper end of the pipe (9) a rotating mechanism (10) which presses the impregnation medium through the pipe (9).

6. Pipe press according to one of Claims 3 to 5, characterized in that the smoothing cylinder (5) has on its wall an annular channel which runs along the periphery thereof and into which the distributor lines (11) of the pipe (9) open.

## Revendications

1. Procédé pour la fabrication de tuyaux en béton dans une boudineuse à tuyaux, avec un moule à tuyau (1) servant de coffrage, qui est parcouru par une tête porte-rouleaux (5, 6) rotative disposée sur son axe longitudinal, le béton étant roulé et pressé par des rouleaux presseurs (6) prévus sur la tête porte-rouleaux (5, 6) et lissé par un cylindre lisseur (5) monté en aval des rouleaux presseurs (6) et faisant partie de la tête porte-rouleaux (5, 6), une substance d'imprégnation étant apportée sous pression au béton encore humide sur la paroi intérieure du tuyau en béton par l'intermédiaire de la tête porte-rouleaux (5, 6), caractérisé en ce que la substance d'imprégnation est apportée par l'intermédiaire du cylindre lisseur (5) au béton, qui est donc déjà en partie lissée, sous une pression suffisamment élevée pour pénétrer jusqu'à environ 10 mm de profondeur dans la paroi intérieure du tuyau en béton et pour donner après le durcissement du tuyau en béton une couche protectrice résistant à la corrosion et à l'usure.

2. Procédé selon la revendication 1, caractérisé en ce qu'un liquide du type d'une résine synthétique est employé comme substance d'imprégnation.

3. Boudineuse à tuyaux pour la fabrication de tuyaux en béton avec un moule à tuyau (1) servant de coffrage, avec une tête porte-rouleaux (5, 6) effectuant une rotation sur un arbre (2) et pouvant être déplacée vers le haut et le bas sur l'axe longitudinal du moule à tuyau (1), qui présente des rouleaux presseurs (6) roulant et pressant le béton, un cylindre lisseur (5) monté en aval de ceux-ci et lissant le béton roulé et pressé et une conduite à travers laquelle une substance d'imprégnation peut être apportée sous pression au béton encore humide sur la paroi intérieure du tuyau en béton, caractérisée en ce qu'à l'intérieur de l'arbre (2), de son extrémité supérieure à la moitié environ de la hauteur du cylindre lisseur (5) au moins, un tuyau (9) est introduit, qui se divise à son extrémité inférieure en plusieurs conduites de répartition (11), qui courent radialement vers la paroi du cylindre lisseur (5) et présentent des sorties libres, et en ce que la substance d'imprégnation peut être introduite par le tuyau (9) et les conduites de répartition (11) dans le béton déjà en partie lissé par le cylindre lisseur (5), sous une pression suffisamment élevée pour pénétrer jusqu'à environ 10 mm de profondeur dans la paroi intérieure du tuyau en béton et pour donner après le durcissement du tuyau en béton une couche protectrice résistant à la corrosion et à l'usure.

4. Boudineuse à tuyaux selon la revendication 3, caractérisée en ce que le tuyau (9) peut être retiré de l'arbre (2).

5. Boudineuse à tuyaux selon la revendication 3 ou 4, caractérisée en ce qu'un dispositif rotatif (10) poussant la substance d'imprégnation à travers le tuyau (9) est disposé à l'extrémité supérieure du tuyau (9).

6. Boudineuse à tuyaux selon l'une quelconque des revendications 3 à 5, caractérisée en ce que le cylindre lisseur (5) présente sur sa paroi un canal annulaire courant le long de sa circonférence, dans lequel débouchent les conduites de répartition (11) du tuyau (9).
